# EUROPÄISCHE PATENTANMELDUNG

(11) **EP 1 708 317 A2**
(43) Veröffentlichungstag der Anmeldung: **04.10.2006**
(21) Anmeldenummer: 06450038.2
(22) Anmeldetag: 20.03.2006
(51) Int. Cl.: H01R 39/64

(54) **Rollband-Kontakt-Einheit zur permanenten oder bewegungsabhängig intermittierenden galvanischen Verbindung zweier Systeme**

(30) Priorität: 29.03.2005 AT 5222005; 30.05.2005 AT 9132005; 14.11.2005 AT 18522005
(71) Anmelder: Schoeller, Karl Ronald, 1200 Wien (AT)
(72) Erfinder: Schoeller, Karl Ronald, 1200 Wien (AT)

(57) **Zusammenfassung**

Beschrieben werden mehrere Ausführungen einer Rollband-Kontakt-Einheit zur permanenten oder bewegungsabhängig intermittierenden elektromechanisch galvanischen Verbindung zweier Systeme. Die Verbindung erfolgt über abrollende, ein- oder mehrlagige, elektrisch leitende und im entspannten Zustand kreisförmige Schleifen bildende Blattfedern, die über zwei örtlich unterschiedlichen Lagerstellen an eine passende Kontaktfläche angedrückt wird. Die Geometrie der Feder im entspannten Zustand weicht (wie bei Federn üblich) von der Geometrie im angedrückten Zustand ab und übt dadurch eine Kontaktkraft auch oder nur außerhalb der Lagerstellen auf die Kontaktfläche aus, was den effektiven Stromflussquerschnitt im Kontaktbereich günstig beeinflusst. Der Andruck der Blattfedern (Rollbänder) an die starren Kontaktflächen erfolgt mit Andruckrollen als Andrucklager.

Die Ausführung 3 aus der Beschreibung zur Patentanmeldung präzisiert das Prinzip, und zeigt die galvanische Verbindung von Kontaktbahnen auf dem Außenmantel von Hohlzylinder (27) mit radial gegenüberliegenden Kontaktbahnen in dem Hohlzylinder (30). Die Hohlzylinder (27) und (30) rotieren relativ gegeneinander, die Kontaktbänder (Blattfedern) (33) werden durch die Andruckrollen (34) an den inneren Zylinder gedrückt, und durch die Andruckrollen (35) an den äußeren.

Die Blattfedern (33) sind so dimensioniert, dass deren Andruckkraft an die starren Kontaktbahnen ausreicht, um ein schlupffreies Abrollen auf den Kontaktbahnen zu erzielen. Die Andruckrollen (34, 35) sowie die Zentrierrollen (37) sind in einem Rollenträger (siehe Beschreibung) gelagert, der eine von den Rotationsgeschwindigkeiten der Hohlzylinder (27, 30) abhängige Rotation vollführt und dabei die Rollen (34, 35, 37) samt den Kontaktbändern (33) mitnimmt.

Die Ausführung 1 aus der Beschreibung zeigt den Einsatz als Rollbandkommutator. Ein Außenläufer-Gleichstrommotor mit Permanentmagneten am Außenläufer und einem ortsfesten Anker weist 4 parallele Leiterbahnen (5, 6, 7, 8) auf, die mit den flexiblen Kontaktbändern (4) paarweise galvanisch verbunden sind. Die Bahn (6) ist mit der ortsfesten +Versorgung verbunden, (8) mit der-Versorgung. Die zu (6) und (8) benachbarten Bahnen (5) und (7) sind 3-geteilt, stellen also die Kommutatorlamellen dar. Die Lamellen sind in geeigneter Weise mit den Ankerwicklungen verbunden. Der Außenläufer (10) trägt die Rollenandruckeinheit (9) und bewirkt das Abrollen der Kontaktbänder (4) auf den Kommutatorlamellen, die während einer Umdrehung des Läufers nacheinander mit den Versorgungsspannungen galvanisch verbunden werden.

## Beschreibung

Die Erfindung hat zum Ziel, mittels elektromechanischer galvanischer Verbindung elektrische Signale oder Versorgungsströme von zwei gegeneinander in Bewegung befindlichen mechanischen Körpern zu übertragen oder die elektromechanische Umschaltung (Kommutierung) an elektrischen Vorrichtungen und Maschinen zu bewirken.

Ist die Relativbewegung zwischen den beiden Körpern örtlich begrenzt, genügt ein flexibles Kabel zur Übertragung. Bei nicht begrenzter Bewegung kommen üblicherweise Schleifkontakte zum Einsatz. Ein flexibles Kabel hat den Nachteil, eine Kabelführung zu benötigen, die ein Knicken, Einklemmen oder gar Abscheren des Kabels durch die bewegten Komponenten der Anordnung vermeidet. Ein typisches Anwendungsbeispiel dafür wäre ein Robotergelenk, das zwei gegeneinander rotierende Arme miteinander mechanisch und elektrisch verbindet.

Schleifkontakte werden für elektrische Maschinen mit Schleifringläufern und Bürstenkommutatoren eingesetzt. Aber auch die galvanische Übertragung zwischen zwei Systemen mit zueinander linearer Relativbewegung, also Stromabnehmer für Aufzüge, Transportfahrzeuge in der automatisierten Produktion und Bahnen fallen unter diese Kategorie. Der Einsatz von Schleifkontakten ist konstruktiv einfach und in der Herstellung günstig. Schleifkontakte nutzen jedoch ab und verursachen durch Abrieb Verschmutzungen. Die Lebensdauer von Schleifkontakten ist sehr begrenzt. (Der deutsche ICE erfordert alle drei Tage den Austausch der Kohleschleifstücke am Stromabnehmer.)

Es besteht auch die Möglichkeit zwischen zwei bewegten Systemen Signale drahtlos zu übertragen und Energie durch magnetische Induktion berührungslos. Diese Methode ist aber wesentlich aufwändiger und teurer als die galvanische Übertragung von Signalen und Energie und bei der Energieübertragung derzeit noch auf wenige Kilowatt begrenzt.

Vergleichsweise hohe Kosten verursacht auch die elektronische Kommutierung von elektrischen Drehfeld-Maschinen wie etwa Gleichstrommotoren als Ersatz für den Bürsten-Kommutator.

Aus diesen Gründen versuchte man schon in der Vergangenheit - vor Allem für die mechanische Kommutierung von elektrischen Maschinen - Schleifkontakte durch abrollende Kontakte zu ersetzen. Die folgenden Patentschriften beschreiben drei Kategorien von Abrollkontakten:
1. Die Patente CH 446 473 A, DE 1 638 243 A1, DE 102 23 361 C1, DE 4 307 629 A1, US 3341726 stellen den elektrischen Kontakt durch Abrollen zweier starrer Zylinder- oder Kegelflächen aufeinander her, bzw. nutzen das Abrollen zweier Zahnräder mit Evolventenverzahnung. Diese Verfahren haben jedoch den entscheidenden Nachteil, dass die erwünschte Kontaktfläche zu einer (nahezu) eindimensionalen Geometrie degeneriert, und dadurch große Ströme nicht effizient übertragen werden können. Abbrechender Kontakt führt zum Abbrand der Kontakte. Auch das Abrollen eines Zylinders an der Innenfläche eines (zweiten) Hohlzylinders verbessert diesen Zustand nicht wesentlich.
2. Die Patentschrift SU 1361655 A1 zeigt eine Wechselstromlichtmaschine (ohne Kommutierung), an der der bei niedrigen Drehzahlen schleifende Kontakt mit Schmiermittel verbessert wird. Bei höherer Drehzahl geht der schleifende Kontakt durch die Fliehkraft des leicht exzentrisch gelagerten Rotors teilweise in eine abrollende Bewegung der Rotorachse über, wie es bei Gleitlagern möglich ist. Auch diese Anordnung weist nur Linienkontakt zwischen den metallischen Kontaktelementen auf, jedoch wird der Abbrand durch die Anwesenheit des Schmiermittels - es wird Glycerin genannt - vermindert.
3. Besser - im Sinne eines niedrigen Kontaktwiderstandes - geeignet sind Kontakträder mit nachgiebiger Oberfläche, die durch permanente Verformung eine geometrische Anpassung zwischen Kommutatoroberfläche und Stromzuführungsrad ermöglichen wie bei DE 2 327 793. In dieser Patenschrift rollen allerdings zwei nachgiebige Kontaktzylinder an ihrer Außenmantelfläche ab, was den nutzbaren Stromquerschnitt wieder unnötig begrenzt. Der Verformungsgrad für metallische Werkstoffe im Kontaktbereich ist außerdem so hoch, dass nur sehr dünne Wandstärken der Dauerverformung standhalten.

Das gleiche Prinzip kommt in den Patentschriften US 5501604 A und US 5829986 A zur Anwendung. Dort wird eine Anordnung beschrieben, die wie ein Planetengetriebe bestehend aus Sonnenrad, den Planeten und Hohlrad, eine elektrisch leitende Verbindung zwischen Sonnenrad und Hohlrad durch die Planeten herstellt, welche als elektrisch leitfähige und flexible Bänder ausgeführt sind. Durch die Nachgiebigkeit der Bänder ist an den Kontaktstellen eine größere Kontaktfläche vorhanden als bei starren Geometrien.

Abgesehen davon, dass die Anordnung der beiden Patente US 5501604 A und US 5829986 A ziemlich kompliziert ist, weist sie einen weiteren Nachteil auf: Die flexiblen Bänder müssen sich im Kontaktbereich gegenüber ihrem entspannten Zustand stark verformen, um sich an den Durchmesser des Sonnenrades bzw. des Hohlrades anzupassen und dort anzuliegen. Dazu ist entweder ein sehr nachgiebiges, elektrisch leitfähiges Band notwendig oder ein sehr dünnes elektrisch leitfähiges Band mit großem Elastizitätsmodul. Die Banddicke ist jedenfalls so zu bemessen, dass das Band dem Dauerlauf von mehreren Jahren einer elektrischen Maschine ohne Materialermüdung standhält. Jeder Kontaktdurchgang verursacht einen Lastwechsel in der Biegebeanspruchung. Bei 10 Jahren und einer durchschnittlichen Drehzahl der Maschine von 6000 /min sind das 3*10¹⁰ Lastwechsel.

Ein sehr dünnes Band hat aber den Nachteil, dass die Aufbringung der erforderlichen Kontakt-Andruckkraft nur mit aufwändigen Kontakt-Andruck-Einrichtungen machbar ist, außerdem nimmt die elektrische Leitfähigkeit des Bandes, das schließlich den Strom transportieren soll, mit dem Bandquerschnitt ab.

Die folgende (1.) Ausführung vermeidet die Nachteile der zuvor aufgezeigten Anordnungen und zeigt, wie man ein abrollendes elektrisch leitfähiges Band im Zusammenspiel mit einer einfachen geometrischen Anordnung als Rollbandkommutator einsetzen kann:

Zwei elektrisch leitfähige und gegeneinander unbewegliche Kontaktflächen, die einander gegenüber liegen und die mit einem bestimmten Anpressdruck zusammen gedrückt werden, besitzen einen bestimmten Übergangswiderstand (Kontaktwiderstand), der vom berührenden Material, dessen Oberflächenbeschaffenheit, der Größe der Kontaktfläche und dem Anpressdruck abhängig ist.

Für ein elektrisch leitfähiges Band, das ein elektrisch leitfähigen Rad über einen bestimmten Winkel umschlingt und das bei Drehung des Rades um seine Achse auf dem Rad schlupffrei abrollt - daher ebenfalls keine Relativbewegung gegen das Rad ausführt - gelten ähnlich günstige Kontakt-Bedingungen wie für zwei gegeneinander ruhende Kontaktflächen.

Die zu beschreibende Erfindung besitzt statt eines Schleifkommutators (1, Figur 2), bei dem zwei feststehende Kohlebürsten (2, Figur 2) an einem rotierenden Kommutator (1, Figur 2) schleifen (Innenläufermotor), zwei parallele Multiplex-Umschalter, in der vorliegenden Ausführung Rollbandkommutator genannt (3, Figur 1, 4), bei dem zwei elektrisch leitfähige Bänder (4, Figur 1, 3, 4) mit ausreichender Steifigkeit an der feststehenden Kommutatoroberfläche (Außenläufermotor mit Permanentmagneten am Außenläufer) abrollen. Der Kommutator (3, Figur 1, 4) besitzt auf seinem Zylindermantel vier elektrisch leitfähige und voneinander isolierte Bahnen (5, 6, 7, 8, Figur 1, 5), wobei die Bahn (6) und die Bahn (8) der Stromversorgung (+, -) dienen und entlang ihres Umfanges nicht unterbrochen sind. Die Bahnen (5) und (7) sind im Winkel von 120° drei mal unterbrochen, gegeneinander um 180° versetzt, und jede Kommutatorlamelle von Bahn (5) ist mit der (schräg) gegenüberliegenden Lamelle von Bahn (7) leitfähig verbunden (siehe Figuren 4 und 5, die elektrisch leitfähigen Teile einer Phase sind in Figur 4 schwarz eingefärbt). Die Andruckeinheit (9, Figur 1, 4) ist starr mit dem Außenläufer (10, Figur 1, 3) verbunden und drückt mit den Rollen (11, Figur 1, 4) die Bänder (4, Figur 1, 3, 4) gegen die Fläche des Kommutatormantels. Die Bänder (4, Figur 1, 3, 4) bilden im mechanisch unbelasteten Zustand einen zylindrischen Ring mit größerem Durchmesser als der Kommutator. Die Andruckeinheit (9, Figur 1, 4) und die Steifheit des Bandes bewirken, dass dieses nur im Bereich der Andruckeinheit aufliegt, sonst sich aber in einem gegen elektrostatischen Überschlag sicheren Abstand zum Kommutator (3, Figur 1, 4) befindet.

Durch die Rotation des Außenläufers (10, Figur 1, 3) mit der Andruckeinheit (9, Figur 1, 4) verbindet je ein Band (4, Figur 1, 3, 4) immer eine oder zwei Kommutatorlamellen der dreigeteilten Kommutator-Bahn (5, 7, Figur 1, 5) mit der benachbarten Stromversorgungs-Bahn (6, 8, Figur 1, 5) galvanisch. Das Kommutierungsschema ist in den Figuren 2 und 3 ersichtlich. Figur 2 zeigt phasenweise eine Vierteldrehung eines herkömmlichen 3-poligen Kohlekommutators (Innenläufer), Figur 3 die analoge Geometrie des hier zu beschreibenden Rollenkommutators (Außenläufermotor). Jedes der beiden Bänder (4, Figur 1, 3, 4) übernimmt die Funktion einer der beiden Kohlebürsten (2, Figur 2) des herkömmlichen Motors. Damit sich die beiden Bänder (4, Figur 1, 3, 4) gegenseitig nicht im Weg sind, sind sie in Axialrichtung des Motors versetzt, so als wären die Kohlekommutatoren (2, Figur 2) axial nebeneinander und nicht radial gegenüber, wie in Figur 2 und bei herkömmlichen Kohlebürstenmotoren dieser Bauart.

In Figur 5 sind, damit die elektrischen Verbindungen erkennbar werden, die elektrisch leitfähigen Teile des Kommutators (3, Figur 1, 4) zusammen mit den Statorwicklungen des Motors dargestellt (die isolierenden Teile wurden weggelassen).

Die Bänder (4, Figur 1, 3, 4) werden beim Eintritt in den Bereich der Andruckrollen durch Biegung so verformt, dass sie sich dem im Vergleich zu ihrem unbelasteten Durchmesser kleineren Durchmesser des Kommutatormantels anpassen und dort anliegen. Die Stärke des Bandes ist so zu bemessen, dass einerseits die elektrische Leitfähigkeit im Vergleich zu den übrigen Leitungsquerschnitten ausreichend ist, andererseits aber nur so stark, dass die permanente Verformung im Betrieb zu keiner Materialermüdung führt. Dies ist bei herkömmlichen metallischen Materialen möglich.

Da die elektrisch leitfähigen Bänder (4, Figur 1, 3, 4) beim Ein- und Austritt in und aus dem Bereich der Andruckrollen von der Kommutatoroberfläche tangential abheben, war unter Berücksichtigung der elektrischen Überschlagslänge in (feuchter, ggf. verunreinigter Luft) die Geometrie so zu bemessen, dass es auch im ungünstigsten Fall zu keinem Kurzschluss der beiden Versorgungspotenziale kommt.

Diese 1. Ausführung (Figuren 1, 3, 4, 5) zeigt auf, dass der Krümmungsunterschied zwischen dem flexiblen Kontaktband und der starren Zylinderfläche, auf denen das Kontaktband abrollt, möglichst klein sein soll, wenn man starke Verformung des Kontaktbandes vermeiden will.

Die Bänder (4, Figur 1, 3, 4) haben neben ihrer Funktion als elektrisches Bindeglied zwischen den Bahnen (5, 6, Figur 1, 5 und 7, 8, Figur 1, 5) noch die Aufgaben, den Anpressdruck an die Bahnen herzustellen und Toleranzen bei der Positionierung der Andruckrollen auszugleichen. Im entspannten Zustand nehmen die metallischen Bänder Kreisform an. Beim Andrücken an den Kommutatorzylinder wird ein kleinerer Radius erzwungen als es dem entspannten Zustand entspricht. Damit das Band bei der Verformung immer im elastischen Bereich bleibt, darf seine Wandstärke ein bestimmtes Maß nicht übersteigen. Andererseits dient die Federkraft des Bandes der Erzeugung des notwendigen Kontaktdruckes. Damit der Bereich des Bandes auch zwischen den Andruckrollen mit Druck aufliegt (und nicht nur unter den Andruckrollen) muss das Band auch bei geringer Verformung eine deutliche Gegenkraft entwickeln. Dies ist es bei herkömmlichen (metallischen) Materialien nur mit mehrlagigen Bändern möglich (ähnlich wie Blattfedern alter Eisenbahnwaggons).

Sicherer Kontakt wird dann auch hergestellt, wenn die Andruckrollen infolge von Fertigungstoleranzen oder Durchbiegung der Rollenachsen nicht dicht am Band liegen.

Wesentlich bei der vorliegenden Erfindung ist also der Andruck von ein- oder mehrlagigen, elektrisch leitenden Blattfedern als Kontaktelement an zwei oder mehreren unterschiedlichen Lagerstellen an eine passende Kontaktfläche. Dabei weicht die Geometrie der Feder im entspannten Zustand von der Geometrie im angedrückten Zustand ab und übt dadurch eine Kontaktkraft auch oder nur außerhalb der Lagerstellen auf die Kontaktfläche aus, was den effektiven Stromflussquerschnitt im Kontaktbereich günstig beeinflusst.

Die 2. Ausführung (Figuren 6, 7) zeigt, dass sich die Ausführung nach den Figuren 1, 3, 4, 5 insofern abwandeln lässt, dass die Kommutatoroberfläche nicht die (Außen-) Mantelfläche eines Zylinders ist, an dem die elektrisch leitfähigen Bänder abrollen, sondern die zylindrische Innenseite eines Hohlzylinders (14, Fig. 6, 7), an dem die vier elektrisch leitfähigen und voneinander isolierten Bahnen (16, 17, 18, 19, Fig. 6) aufgebracht sind und an denen die Kontaktbänder (15, Figur 6, 7) abrollen.

Demnach bilden diese Bänder im mechanisch unbelasteten Zustand einen zylindrischen Ring mit kleinerem Durchmesser als der Kommutatorinnenzylinder, wobei die Andruckeinheit (20, Figur 6, 7) mit den Andruckrollen (22, Figur 6) nach außen wirkt.

Folgerichtig gilt hier, dass die Bänder (15, Fig. 6, 7) beim Eintritt in den Bereich der Andruckrollen durch Biegung so verformt werden, dass sie sich dem im Vergleich zu ihrem unbelasteten Durchmesser größeren Durchmesser des Kommutatorinnenzylinders anpassen und dort anliegen.

Eine 3. Ausführung zeigt die Kombination von Innenandruck an einen (starren) Hohlzylinder und Außenandruck an einen (starren) Vollzylinder eines elektrisch leitfähigen Kontaktbandes zwischen einem ortsfesten und einem rotierenden Kontaktzylinder, beide konzentrisch zueinander:

Figur 8 veranschaulicht zunächst die Kinematik der vorliegenden Erfindung. Ein festes Zahnrad (23, Figur 8) steht mit einem Zwischenrad (23, Figur 8), das an seiner Innenseite als verzahntes Hohlrad ausgeführt ist und an seiner Außenseite als Zahnrad, permanent im Eingriff. Dieser permanente Eingriff wird dadurch erzwungen, dass das Zwischenrad (23) von einem Exzenter (26, Figur 8) in einer planetarischen Bewegung um das Zahnrad (23, Figur 8) geführt wird und um seine eigene Achse frei beweglich ist, so dass die Wälzkreise beider Verzahnungen einander ständig berühren. Die Außenverzahnung des Zwischenrades greift auf der radial gegenüber liegenden Seite dieses Eingriffs überdies in die Hohlradverzahnung eines Hohlrades (25, Figur 8) ein, das konzentrisch zum Zahnrad (23, Figur 8) gelagert ist.

Versetzt man das Hohlrad (25) nun in Rotation, so wird das Zwischenrad gleichzeitig auf dem Zahnrad (23) und dem Hohlrad (25) in einer geometrisch definierten Weise abrollen.

Nun "glättet" man alle bisher beschriebenen Verzahnungen, erhält dadurch zylindrische Flächen und sorgt mit Anpressdruck dafür, dass die einander berührenden Flächen analog zum Zahnradmodell schlupffrei aufeinander abrollen.

Das Zwischenrad - seiner Verzahnungen entledigt - wird als flexibles Band ausgeführt woraus die hier zu betrachtende Anordnung entsteht:

Ein elektrisch isolierender (Hohl-) Zylinder (27, Figur 9, 10, 11) ist an seiner äußeren Mantelfläche mit metallischen Bahnen (28, Figur 9, 10, 11) versehen, die voneinander elektrisch isoliert und mit Anschlusskontakten (29, Figur 9, 10, 11) an der Stirnseite des Zylinders leitfähig verbunden sind. Konzentrisch dazu ist ein elektrisch isolierender Hohlzylinder (30, Figur 9, 10, 11), der an seiner inneren Mantelfläche mit ebensolchen leitfähigen Bahnen (31, Figur 9, 11) versehen ist, die den Bahnen (28, Figur 9, 10, 11) radial gegenüber liegen und der ebenfalls mit Anschlusskontakten (32, Figur 9, 11) leitfähig verbunden ist.

Je 2 Bahnen beider Zylinder sind durch je ein elektrisch leitfähiges und biegungselastisches Band (33, Figur 9, 10), ausgeführt als mehrlagiges Metallband, verbunden. Die Bänder (33) werden durch die Andruckrollen (34, Figur 9, 10) an die Kontaktbahnen (28, Figur 9, 10, 11) gedrückt, und durch die Andruckrollen (35, Figur 9, 10) an die Kontaktbahnen (31, Figur 9, 11). Damit wird eine leitfähige Verbindung zwischen den Bahnen des Außenzylinders mit den gegenüberliegenden Bahnen des Innenzylinders hergestellt.

Alle 4 Andruckrollen sind der Anzahl der Leiterbahnen entsprechend mit Führungskragen ausgestattet, die ein axiales Verschieben der Bänder verhindern. Die Führungsrollen sind an beiden Stirnseiten der Anordnung in je einem Rollenträger (36, Figur 9, 10, 11) gelagert.

Die Resultierende der Federkraft aller Bänder drückt diese 4 Andruckrollen in Richtung von der Hauptachse der Anordnung zum Kontaktbereich mit dem kleineren Radius. Um eine radiale Verschiebung der Rollenträger (36, Figur 9, 10, 11) zu verhindern, und um die Rollenträger an der Hauptachse der Anordnung zu zentrieren, sind am Rollenträger Stützrollen (37, Figur 9, 10, 11) angebracht, die sich an der Innenseite des Hohlzylinders (30, Figur 9, 10, 11) abstützen.

Das Umdrehungsverhältnis u von Außenrad (30, Figur 9, 10, 11) zu der Baugruppe, die in Analogie zum Zwischenrad-Exzenter (26, Figur 8) hier kurz Zwischenrad genannt wird, bestehend aus den Teilen 34 bis 37 in den Figuren 9, 10, 11 beträgt $u = \frac{{d}_{3}}{{d}_{4}} ∗ \frac{{d}_{1}}{{d}_{2}} - 1$
mit
- d₁: Außendurchmesser Kontaktbank 28, Figur 9, 10, 11
- d₂: Innendurchmesser der unverformten Kontaktbänder 33, Figur 9, 10
- d₃: Außendurchmesser der unverformten Kontaktbänder 33, Figur 9, 10
- d₄: Innendurchmesser Kontaktbank 31, Figur 9, 11.
(d₃ - d₂) / 2 ist die Dicke des Kontaktbandes.

Vernachlässigt man die Banddicke, indem man d₂ := d₃ setzt, kommt man auf die vereinfachte Gleichung $u = \frac{{d}_{1}}{{d}_{4}} - 1.$

Bei der vorliegenden Ausführung rotiert das Zwischenrad 8,35 mal so schnell wie das Außenrad. Bei geringen Drehzahlen, wie sie bei einem Robotergelenk auftreten ist dieses Übersetzungsverhältnis tragbar, weil im Wesentlichen nur die innere Reibung der Kontaktbänder bei der Verformung zu überwinden ist. Eine "Hochgeschwindigkeits"-Ausführung dagegen verlangt, dass d₁ deutlich kleiner ist als d₄ - auch, damit die Andruckrollen (34, 35, Figur 9, 10) nicht zu rasch rotieren. Die Kompaktheit der Anordnung geht dabei ein wenig verloren.

Eine 4. Ausführung der Erfindung (Figur 12 unten) zeigt schematisch die elektrisch leitenden Teile und die Andruckrollen eines Stromabnehmers, der ohne den Einsatz von Schleifkontakten eine galvanische Verbindung zwischen einem linear bewegten System und einer (festen) Stromschiene (38) herstellt. Die Andruckrollen (39) drücken das erste Kontaktband (40) an die Stromschiene, entlang der die gesamte Anordnung rollt. Die Andruckrollen (41) drücken das Kontaktband an eine Rolle (39), die auch als Außenkontaktzylinder der zweiten Stufe fungiert.

Die nicht rotierende, weil starr mit dem linear bewegten System verbundene Kontaktrolle (42) wird von dem zweiten Kontaktband (43) umschlungen, die Andruckrollen (44) erfüllen dieselbe Aufgabe wie schon in der 3. Ausführung der Erfindung.

Die Anordnung nach Figur 12 ist geeignet für eine verschleiß-, geräuscharme und energieeffiziente Stromversorgung von Aufzügen, Transportfahrzeugen in der automatisierten Produktion, U-Bahnen, Magnetschwebebahnen usw.

Durch eine 2-stufige Kombination der 1. Ausführung mit der 3. Ausführung des AbrollKontakt-Prinzips oder der 2. Ausführung mit der 3. kann man auch elektrische Maschinen kommutieren, die keine Permanentmagnete besitzen. Der ortsfeste Feldmagnet wird dabei von ortsfesten Leitungen versorgt und der Rotor bekommt mit der Anordnung nach Ausführung 3 zunächst 2-fachen galvanischen Kontakt (+/-) zum ortsfesten System. Die beiden Versorgungspotenziale kommen damit auf 2 Kontaktbahnen der Rotorwelle, anschließend wird kommutiert wie in Ausführung 1 oder 2.

## Patentansprüche

1. Gleitreibungsarme Rollband-Kontakt-Einheit zur permanenten oder bewegungsabhängig intermittierenden elektromechanisch galvanischen Verbindung zweier Systeme, **dadurch gekennzeichnet,**
**dass** eine ein- oder mehrlagige, zumindest an ihrer Oberfläche elektrisch leitende Blattfeder (4) oder ein ähnliches elastisches Gebilde als ein Kontaktelement an zwei oder mehreren örtlich unterschiedlichen Lagerstellen an eine geeignete Kontaktfläche (5, 6) als anderes Kontaktelement gedrückt wird, wobei die Geometrie der Feder im entspannten Zustand von der Geometrie im angedrückten Zustand abweicht und **dadurch** eine Kontaktkraft auch oder ausschließlich außerhalb der Lagerstellen auf die Kontaktfläche ausgeübt wird, was den effektiven Stromflussquerschnitt im Kontaktbereich günstig beeinflusst.

2. Gleitreibungsarme Rollband-Kontakt-Einheit nach Anspruch 1, **dadurch gekennzeichnet,**
**dass** die Blattfeder (4) als in sich geschlossene Schleife ausgeführt ist, dass das Andrücken der Feder an die Kontaktfläche mit Andruckrollen (11) erfolgt und dass das Abrollen der Blattfeder auf der Kontaktfläche elektrischen Kontakt nacheinander an mehreren Stellen ermöglicht.

3. Gleitreibungsarme Rollband-Kontakt-Einheit nach den Ansprüchen 1 und 2, **dadurch gekennzeichnet,**
**dass** zwei ortsfeste, entweder an ihrer Außenfläche zylindrische, parallele und elektrisch leitfähige Bahnen (5, 6) aufweisen oder an ihrer Innenfläche (16, 17), die voneinander elektrisch isoliert sind, wobei mindestens eine der Bahnen mindestens an zwei Stellen ihres Umfanges quer zur Bahn galvanisch unterbrochen ist, wodurch Lamellen entstehen,
**dass** beide Bahnen durch ein elektrisch leitfähiges und in sich geschlossenes Band (4, 15) oder eine bandähnliche Konstruktion, das (die) entlang eines Teils des Bahnumfangs aufliegt, galvanisch dort quer miteinander verbunden werden, wobei das Band (4, 15) oder die bandähnliche Konstruktion durch eine konzentrisch um die Bahnen (5, 6) rotierende Andruckeinheit (9) oder innerhalb der Bahnen (16, 17) rotierende Andruckeinheit (20) mit ein, zwei oder mehreren Rollen (11, 22) an die Bahnen angedrückt wird und durch die Rotation der Andruckeinheit auf den Bahnen abrollt,
**dass** der Bereich, in dem das Band (4, 15) während eines Umlaufs der Andruckeinheit (9, 20) auf den Kommutatorbahnen (5, 6, 16, 17) aufliegt, durch die Geometrie der Andruckeinheit (9, 20) definiert ist, außerhalb dieses Bereichs wird der elektrische Kontakt zwischen beiden Bahnen (5, 6, 16, 17) verlässlich unterbrochen, wobei Voraussetzung ist, dass das Band (4) oder die bandähnliche Konstruktion einen größeren Umfang besitzt als die Zylindermäntel der Bahnen (5, 6) bzw. das Band (15) einen kleinem Umfang besitzt als die Innenzylindermäntel der Bahnen (16, 17).

4. Gleitreibungsarme Rollband-Kontakt-Einheit nach den Ansprüchen 1 bis 3, **dadurch gekennzeichnet,**
**dass** zwei auf derselben Achse nebeneinander liegende Bahnpaare (5, 6, 7, 8, 16, 17, 18, 19) mit je einem elektrisch leitfähigen Band (4, 15) und entsprechender Andruckeinheit (9, 20) zur Kommutierung einer Gleichstrommaschine oder einer Wechselstrommaschine ähnlichen Aufbaues eingesetzt werden, wobei jeweils eine Bahn (6, 8, 17, 19) eines Bahnpaares entlang ihres gesamten Umfanges in sich geschlossen und mit der jeweiligen Anschlussklemme der Maschine verbunden ist,
**dass** die andere Bahn (5, 7, 16, 18) eines Bahnpaares die der Polzahl der Maschine entsprechende Anzahl von Kommutator-Lamellen (12) besitzt, die in der für herkömmliche Kommutatormaschinen üblichen Weise mit den Wicklungen der Maschine verbunden sind, wobei ein Bahnpaar mit seinem Band die Funktion eines sonst üblichen Bürstenkommutators übernimmt.
**dass** die Wicklungen Bestandteil des Stators sind, stromführende Teile der Maschine also keine Bewegung ausführen, der Rotor (10, 21) außer Elementarströmen oder induzierten Strömen keinen Strom führt und dass die Andruckeinheit (9, 20) mit dem Rotor (10, 21) mechanisch verbunden ist.

5. Gleitreibungsarme Rollband-Kontakt-Einheit nach den Ansprüchen 1 und 2, **dadurch gekennzeichnet,**
**dass** die schleifenförmige ein- oder mehrlagige Blattfeder (33) sowohl an ihrer Innenseite wie auch an ihrer Außenseite elektrischen Kontakt zu festen oder beweglichen, aber in sich nicht wesentlich verformbaren Kontaktflächen (28, 31) hat, wobei die Andruckrollen (34, 35) jeweils an der der Kontaktfläche gegenüberliegenden Seite des Kontaktbandes angeordnet sind und dass auf diese Weise zwei zylindrisch ausgeführte und konzentrische Kontaktflächen (28, 31), die beiden gegeneinander rotieren, durch das dazwischen angeordnete Rollkontaktband (33) elektrisch verbunden werden, wobei das Kontaktband durch ausreichende Haftreibung an den zylindrischen Kontaktflächen gezwungen wird, seine Abroll- und Rotationsgeschwindigkeit um die gemeinsame Drehachse so einzustellen, dass das Kontaktband an der inneren und an der äußeren Kontaktfläche (nahezu) gleitfrei abrollt.

6. Gleitreibungsarme Rollband-Kontakt-Einheit nach den Ansprüchen 1, 2 und 5, **dadurch gekennzeichnet,**
**dass** die beschriebene Anordnung ausführungsgemäß in Axialrichtung vervielfacht wird und **dadurch** mehrere getrennte elektrisch leitende Verbindungen zwischen zwei gegeneinander beweglichen Systemen entstehen.

7. Gleitreibungsarme Rollband-Kontakt-Einheit nach den Ansprüchen 1, 2, 5 und 6, **dadurch gekennzeichnet,**
**dass** die bei Drehgeschwindigkeitsänderungen ggf. auftretende Gleitreibung reduziert werden kann, indem parallel zu den sich gegeneinander bewegenden Komponenten der Anordnung eine auf Formschluss basierende Synchronisiereinrichtung (wie etwa Zahnräder) mit den gleichen Übersetzungsverhältnissen mechanisch starr angekoppelt wird und dass diese Synchronisiereinrichtung durch geeignete Wahl der mechanischen Übersetzungsverhältnisse auch für die Kommutierung von elektrischen Maschinen eingesetzt wird.

8. Gleitreibungsarme Rollband-Kontakt-Einheit nach den Ansprüchen 1, 2, 5, 6 und 7, **dadurch gekennzeichnet,**
**dass** jene Andruckrollen (34) die die konvexe Seite des Kontaktbandes (33) andrücken, weggelassen werden können, wenn das Band durch eine entsprechende Geometrie in der Weise unter Zugspannung gesetzt wird, dass bei der Umschlingung Kontaktdruck auf die konvexe Kontaktfläche zustande kommt.

9. Gleitreibungsarme Rollband-Kontakt-Einheit nach den Ansprüchen 1, 2, und 5 bis 8, **dadurch gekennzeichnet,**
**dass** die beschriebene Anordnung durch eine zweite Baustufe ähnlicher Art (38, 39, 40, 41) so erweitert wird, dass auch eine galvanische Übertragung zwischen zwei linear gegeneinander bewegten Systemen ohne Schleifkontakte möglich ist, wobei die erweiterte Baustufe zunächst elektrischen Kontakt von dem linear bewegten System auf ein rotatorisches System - ebenso mit Andruckrollen und biegeelastisch verformbaren Kontaktbändern - herstellt und die Grundbaustufe den Beschreibungen in den vorangegangenen Ansprüchen entspricht.

10. Gleitreibungsarme Rollband-Kontakt-Einheit nach den Ansprüchen 1 bis 8, **dadurch gekennzeichnet,**
**dass** eine 2-stufige Kombination der Anordnungen nach den bisherigen Ansprüchen auch zur Kommutierung von elektrischen Maschinen eingesetzt wird, die keine Permanentmagnete besitzen, wobei zunächst die Energie vom ortsfesten zum rotierenden System, also zum Rotor, über eine Kontakt-Anordnung nach den Ansprüchen 1, 2, 5 und 6 übertragen wird und die Kommutierung dann mit einer Anordnung nach den Ansprüchen 3 und 4 erfolgt.
